# EUROPÄISCHE PATENTSCHRIFT

(11) **EP 1 029 810 B1**
(45) Veröffentlichungstag und Bekanntmachung des Hinweises auf die Patenterteilung: **12.02.2003**
(21) Anmeldenummer: 00100630.3
(22) Anmeldetag: 13.01.2000
(51) Int. Cl.: B65D 85/68, B65D 25/06, A47B 96/04

(54) **Flexible Trennwandanordnung**
Flexible partition arrangement
Ensemble de séparation flexible

(30) Priorität: 15.02.1999 DE 29902518 U; 21.10.1999 DE 29918614 U
(43) Veröffentlichungstag der Anmeldung: 23.08.2000
(73) Patentinhaber: KR-Porsiplast Verpackungssysteme GmbH, 76461 Muggensturm (DE)
(72) Erfinder: Merkel, Raimund, 76593 Gernsbach (DE)
(74) Vertreter: Zipse + Habersack

(56) Entgegenhaltungen:
- US-A- 4 735 320
- US-A- 4 921 100
- US-A- 5 086 920

## Beschreibung

Die Erfindung betrifft eine flexible Trennwandanordnung für Stapel- und Transportbehälter, Regale od. dgl., bei der die aus Kunststoff bestehenden Trennwände im Inneren des Behälters oder Regals in Schlitzen am Boden und/oder an der Decke angeordnet sind.

Es ist bekannt, Behälter, Regalsysteme und Ladungsträger mit flexiblen, vertikalen und horizontalen Einteilungen auszurüsten. Dabei werden die Einteilungen direkt oder indirekt mit der sie tragenden Konstruktion verbunden.

Eine häufig angewendete Methode besteht darin, die Teile, aus denen die Einteilungskonstruktion besteht, an geeigneter Stelle mit Ösen zu bestücken, durch die dann Stäbe oder andere geeignete Elemente gesteckt werden, die ihrerseits an der Außenkonstruktion befestigt werden.

Eine weiterhin anzutreffende Methode besteht auch darin, geeignete Applikationen, wie z. B. Winkel, Schlaufen oder Haken, an den Einteilungen zu befestigen, so daß es möglich ist, die Einteilungen direkt oder indirekt mit der Außenkonstruktion zu verbinden. Eine weitere Möglichkeit des Einbaus flexibler Facheinteilungen besteht darin, die einzelnen Einteilungen an die Außenkonstruktion anzunieten oder festzuschrauben. In einer besonderen Ausführungsform werden in Stapel- und Transportbehältern mit flexiblen Trennwänden PKW-Türverkleidungen verpackt und versandt. Dabei sind an fünf vertikalen Unterteilungen extrudierte Keder mit T-förmigem Querschnitt angebracht, die dann nach dem Vorhangschienen-Prinzip horizontal in Schienen gesteckt werden. Diese Schienen haben einen C-förmigen Querschnitt und sind durch Nieten oder Schrauben im Inneren des Behälters befestigt, der aus Leichtbauplatten hergestellt ist. Diese beschriebene Bauart hat den Nachteil, daß die "Vorhangschienen" in den Einschubbereich des Behälters hineinragen. Dadurch besteht die Gefahr, daß die Produkte, nämlich die zu transportierenden Türverkleidungen, beim Einschieben in die Fächer beschädigt werden. Durch den besonderen Aufbau wird durch diese Befestigungsart auch die Größe des Einschubbereiches erheblich reduziert.

In der US-A-5 086 920 ist eine flexible Trennwandanordnung beschrieben, bei der innerhalb eines Holzkastens flexible Paneele angeordnet sind, die direkt am Boden und an der Decke des Holzkastens befestigt sind Die vorbekannten Befestigungsarten für flexible Einteilungen weisen folgende Nachteile auf:
◆ Bei der Beschickung der Fächer oder Taschen können Beschädigungen am Leergut entstehen.
◆ Die Anordnungen bestehen aus sehr vielen Komponenten.
◆ Sie können nur aufwendig hergestellt und an den Außenkonstruktionen montiert werden.
◆ Ein Austausch bei Verschmutzung oder Beschädigung ist gar nicht oder nur mit großem Aufwand möglich.

Der vorliegenden Erfindung liegt nun die Aufgabe zugrunde, eine flexible Trennwandanordnung für Stapel- und Transportbehälter, Regale od. dgl. zu schaffen, bei der die einzelnen flexiblen Trennwände oder Facheinteilungen im beliebigen Abstand zwischen zwei Wänden, insbesondere dem Boden und der Decke eines Behälters, angeordnet sind, die Trennwandanordnung Beschädigungen an dem aufgenommenen Produkt ausschließt, einfach und wirtschaftlich an der Trägerkonstruktion befestigbar ist und eine maximal große Einschuböffnung offenläßt, wobei ein einfaches Herausnehmen der Trennwandanordnung zum Zwecke der Reparatur oder der Reinigung möglich ist.

Zur Lösung der gestellten Aufgabe wird eine flexible Trennwandanordnung der eingangs genannten Art vorgeschlagen, welche dadurch gekennzeichnet ist, daß mindestens eine mit den Trennwänden versehene Platte mit Ausricht- und Befestigungsvorrichtungen ohne Seitenwände oder Gestell in den Behälter an der Decke oder an der Decke und am Boden einsetz- bzw. einschiebbar und dort befestigbar ist. daß die Trennwände an mindestens einer an einer Wand oder Decke befestigten Platte angeordnet sind.

Gemäß einer weiteren Ausführungsform sind jeweils zwei Trennwände zur Bildung von Taschen an der der Platte gegenüberliegenden Unterseite miteinander verbunden.

Eine besondere Ausführungsform besteht darin, daß mindestens zwei vorzugsweise rechteckförmige Platten vorgesehen sind, die an gegenüberliegenden Wänden, insbesondere am Boden und der Decke, des Transportbehälters befestigt sind, auf deren Flächen die flexiblen Einteilungen befestigt sind.

Gemäß einer besonderen Ausführungsform weisen die Platten Schlitze auf, durch die die flexiblen Unterteilungen gesteckt und daran festgelegt sind.

Gemäß einer weiteren Ausführungsform sind die Einteilungen mit Schlaufen versehen, die in in den Platten vorgesehene Schlitze gesteckt und durch hinter den Platten liegende, flache Befestigungsstäbe gehalten werden. Die Platten können dann durch wenige Schrauben oder Nieten oder andere geeignete Befestigungselemente in der Außenkonstruktion befestigt werden. Falls die Facheinteilungen mit Schlaufen ausgerüstet sind, werden durch diese Schlaufen Befestigungsstäbe gesteckt, so daß dann die Fächer kraftschlüssig mit den Platten verbunden werden.

Eine weitere Ausführungsmöglichkeit besteht darin, die Enden der flexiblen Einteilungen oder Trennwände mit Winkeln zu versehen, wodurch keine weiteren Befestigungselemente zur Arretierung der Einteilungen an der Platte benötigt werden. Auf diese Weise können auch sehr komplexe Einteilungen einfach und schnell an Trägerkonstruktionen besfestigt werden.

Gemäß einer weiteren Ausführungsform der Erfindung können die Platten mit den Schlitzen Erhebungen oder Vertiefungen aufweisen, um eine Zentrierung mit mit anderen Stapelbehältern oder Regalteilen durchzuführen. Schließlich ist es auch möglich, an den Platten Ausformungen einzuarbeiten, in die Befestigungsmittel, beispielsweise Muttern, zum Festklemmen von Schrauben einsetzbar sind.

Schließlich ist es auch möglich, in die Platte Bohrungen zur Aufnahme von Befestigungsmitteln, beispielsweise Nieten oder Schrauben, einzuarbeiten.

Mit der flexiblen Trennwandanordnung gemäß der Erfindung werden wesentliche Vorteile erreicht. So können in einfacher Weise verschiedene flexible Facheinteilungen mit beliebigen Außenkonstruktionen, wie z. B. Transport- oder Aufbewahrungsbehälter, verbunden werden. Durch die besondere Anordnung wird auch die Einschuböffnung nicht verkleinert, wodurch Beschädigungen der Produkte durch Befestigungselemente vermieden werden. Die Montage und der Austausch der flexiblen Facheinteilungen kann zeitoptimal durchgeführt werden. Ferner können in einfacher Weise Zentrier- und Stapelmöglichkeiten in die Platte integriert werden.

Eine weitere Ausführungsform der Trennwandanordnung gemäß der Erfindung besteht darin, daß die Befestigungsplatte/n mehrere im Abstand voneinander angeordnete Einschnitte oder Einkerbungen aufweist/aufweisen und die an den Trennwänden vorgesehenen Schlaufen auf die zwischen den Einschnitten oder Einkerbungen vorhandenen Vorsprünge der Befestigungsplatte/n aufgesteckt sind.

Mit dieser erfindungsgemäßen Trennwandanordnung wird der wesentliche Vorteil erreicht, daß eine einfache und sichere Befestigung der Trennwände an der Platte oder den Platten ermöglicht wird.

Die Einschnitte oder Einkerbungen können trapezförmig ausgebildet sein, so daß Vorsprünge entstehen. Auf diese Vorsprünge sind dann die Schlaufen der Trennwände aufgeschoben, wobei der Durchmesser der Schlaufen entsprechend der Ausbildung der Vorsprünge von hinten nach vorne abnimmt. Schließlich ist es auch möglich, an den vorderen Spitzen der Vorsprünge nach oben überstehende Erhebungen vorzusehen, um ein Herausrutschen der Schlaufen von den Vorsprüngen zu verhindern.

Anhand der Zeichnungen soll am Beispiel einer bevorzugten Ausführungsform die flexible Trennwandanordnung gemäß der Erfindung näher erläutert werden.

In den Zeichnungen zeigt

***Fig. 1***
eine perspektivische Ansicht einer flexiblen Trennwandanordnung für einen Behälter in auseinandergezogener, perspektivischer Darstellung.

***Fig. 2***
zeigt einen Schnitt durch eine. Ausführungsmöglichkeit der flexiblen Trennwandanordnung gemäß der Erfindung.

***Fig. 3***
zeigt eine Draufsicht auf eine Ausführungsform der Trennwandanordnung gemäß Fig. 2.

***Fig. 4***
zeigt eine perspektivische Ansicht einer besonderen Ausführungsform gemäß Fig. 2 und einer Befestigungsform der Trennwände mit Schlaufen in auseinandergezogener, perspektivischer Darstellung.

***Fig. 5***
zeigt eine perspektivische Ansicht einer besonderen Ausführungsform mit Befestigungsbohrungen und Stapeldomen.

***Fig. 6***
zeigt eine perspektivische Ansicht einer flexiblen Trennwandanordnung, bei der nur eine bzw. zwei in einer Ebene liegende Platten verwendet werden.

***Fig. 7***
zeigt in perspektivischer Ansicht eine flexible Trennwandanordnung, bei der zwei in einer Ebene liegende Platten verwendet werden.

***Fig. 8***
zeigt eine andere Ausführungsform einer Befestigungsplatte.

***Fig. 9***
zeigt eine abgewandelte Ausführungsform der Befestigungsplatte gemäß Fig. 8.

***Fig. 10***
zeigt eine abgewandelte Ausführungsform der Befestigungsplatte gemäß Fig. 9.

Wie sich aus den Figuren der Zeichnungen ergibt, ist in einen Stapel- und Transportbehälter 1 mit einer beliebigen, reckteckigen Form und bestehend aus einem Kunststoff, beispielsweise einem zellen- oder wabenförmigen Kunststoff, die flexible Trennwandanordnung gemäß der Erfindung eingesetzt. Diese besteht in dieser Ausführung aus je zwei Platten 2, 3 bzw. 2', 3', die mit mehreren längsverlaufenden Schlitzen 4 bzw. 5 versehen sind. Die Platten 3 bzw. 3' weisen zwei größere Bohrungen 6 auf, die im Zusammenwirken mit Dornen 10 oder Schraubkapseln im eingesetzten Zustand eine Zentrierung der Platten ermöglichen.

Gemäß einer besonderen Ausführungsform der flexiblen Trennwandanordnung gemäß der Erfindung sind in die Schlitze 4, 5 flexible Trennwände 7 aus geeigneten Textilien oder Kunststoff zur Bildung der Aufnahmefächer oder Taschen eingesetzt. Die Trennwände 7 weisen an der Oberseite Laschen auf, derart, daß sich Schlaufen 8 bilden, in die flache Stäbe 9 gesteckt sind. Dadurch werden die einzelnen flexiblen Trennwände kraftschlüssig mit den Platten 2, 3 bzw. 2', 3' verbunden.

Zum Einsetzen der Trennwandanordnung in den Transportbehälter 1 werden die mit den Trennwänden 7 versehenen Platten 2, 3 und 2', 3' in den Behälter 1 eingeschoben und mittels der Bohrungen 6 und den Domen 10 oder der Schraubkapseln zentriert. Zur Befestigung können die Platten 2, 3 bzw. 2', 3' zusätzlich mit Nieten oder Schrauben am Transportbehälter 1 befestigt werden.

Es können auch anstelle der Schlaufen 8 die Enden der flexiblen Wände mit starren Winkeln verbunden werden, die dann, durch die Schlitze 4 gesteckt, die Befestigung der flexiblen Wände ermöglichen.

Ferner können an den Platten 2,3 und 2', 3' an beliebigen Stellen Erhebungen oder Vertiefungen eingearbeitet sein, die als Stapel- oder Zentriersystem genutzt werden können.

Wie sich aus Fig. 2 ergibt, können beliebig geformte Teile, z. B. Kraftfahrzeugtüren 12, in die einzelnen Fächer oder Taschen mit den flexiblen Trennwänden eingeschoben werden, wobei die flexiblen Wände sich an die Ausformungen der Türen anpassen.

Wie sich aus Fig. 7 ergibt, sind nur zwei in einer Ebene liegende Platten 2, 2' vorgesehen, in deren Schlitze 4 sich flexibleTrennwände 7 befinden, die an der Unterseite, wie bei 12 gezeigt, zur Bildung von Taschen miteinander verbunden sind. Es ist selbstverständlich auch möglich, nur eine Platte 2 zu verwenden.

Wie sich aus Fig. 8 der Zeichnungen ergibt, weist die Befestigungsplatte 2, die im Inneren eines Behälters oder Regals angeordnet ist, von einer Stirnseite her Einschnitte oder Einkerbungen 14 auf, wodurch auf diese Weise Vorsprünge 15 in der Befestigungsplatte 2 gebildet werden. Auf diese Vorsprünge 15 sind nun zur Befestigung der flexiblen Trennwände 7 deren Schlaufen 8 aufgesteckt. Auf diese Weise ergibt sich eine einfache, sichere und leicht herzustellende Verbindung zwischen den flexiblen Trennwänden 7 und den Befestigungsplatten 2, von denen nur eine dargestellt ist, die aber auf der Gegenseite in gleicher Anordnung vorhanden sein kann. Die Bohrungen 6 ermöglichen auch hier im Zusammenwirken mit Dornen oder Schraubkapseln im eingesetzten Zustand eine Zentrierung der Befestigungsplatten 2 und eine Befestigung der flexiblen Trennwandanordnung im Inneren des Behälters oder Regals. Daneben kann die Befestigungsplatte mit weiteren Erhebungen und Vertiefungen versehen sein.

In Fig. 9 ist eine andere Ausführungsform der Befestigungsplatte 2 gemäß der Erfindung dargestellt. Die Einschnitte oder Einkerbungen 14 sind dort trapezförmig ausgebildet, so daß Vorsprünge 15 entstehen. Auf diese Vorsprünge 15 sind die Schlaufen 8 der Trennwände 7 aufgeschoben, wobei der Durchmesser der Schlaufen 8 entsprechend der Ausbildung der Vorsprünge von hinten nach vorne abnimmt.

In Fig. 10 ist eine abgewandelte Ausführungsform der Platte gemäß Fig. 9 dargestellt. Dort weisen die vorderen Enden der Vorsprünge 15 an den nach oben überstehende Erhebungen (16) auf. Diese Erhebungen haben den Zweck, zu verhindern, daß die Schlaufen 8 aus den Vorsprüngen 15 herausrutschen.

## Patentansprüche

1. Flexible Trennwandanordnung für Stapel- und Transportbehälter, Regale od. dgl., bei der die Trennwände im Inneren des Behälters oder Regals angeordnet sind, ***dadurch gekennzeichnet*, daß** mindestens eine mit den Trennwänden (7) versehene Platte (2 bzw. 3) mit Ausricht- und Befestigungsvorrichtungen ohne Seitenwände oder Gestell in den Behälter (1) an der Decke oder an der Decke und am Boden einsetz- bzw. einschiebbar und dort befestigbar ist.

2. Flexible Trennwandanordnung nach Anspruch 1, ***dadurch gekennzeichnet,* daß** je zwei Trennwände an der der Platte gegenüberliegenden Seite zur Bildung von Fächern oder Taschen miteinander verbunden sind.

3. Flexible Trennwandanordnung für Stapel- und Transportbehälter, Regale od. dgl., bei der die einzelnen flexiblen Trennwände in beliebigen Abständen zwischen der Decke und dem Boden des Transportbehälters angeordnet sind, nach Anspruch 1, ***dadurch gekennzeichnet,* daß** mindestens zwei vorzugsweise rechteckförmige Platten (2, 3) vorgesehen sind, die am Boden und der Decke des Transportbehälters (1) befestigt sind, und daß auf den Flächen der Platten die flexiblen Wände (7) als Facheinteilungen befestigt sind.

4. Flexible Trennwandanordnung nach Anspruch 1 oder 3, ***dadurch gekennzeichnet,* daß** die Platten (2, 3) Schlitze (4) aufweisen, durch die die flexiblen Trennwände (7) gesteckt und daran befestigt sind, wobei jede Platte am Boden und an der Decke innerhalb des Behälters befestigt ist.

5. Flexible Trennwandanordnung nach Anspruch 1 oder *3,* ***dadurch gekennzeich*net, daß** die Enden der flexiblen Unterteilungen durch Bildung von Schlaufen (8) in die Schlitze (4) gesteckt sind, wobei durch die Schlaufen hinter den Platten flache Befestigungsstäbe (9) gesteckt werden.

6. Flexible Trennwandanordnung nach Anspruch 1, 3 oder 4, ***dadurch gekennzeichnet,* daß** die Enden der flexiblen Fachunterteilungen (7) mit starren Winkelstücken verbunden sind, die durch die Schlitze (4) der Platten (2, 3, 2', 3') zur Festlegung an den Wänden gesteckt sind.

7. Flexible Trennwandanordnung nach einem oder mehreren der vorhergehenden Ansprüche, ***dadurch gekennzeichnet,* daß** vier mit den Schlitzen (4) versehene Platten (2, 3, 2', 3') mit Erhebungen und/oder Vertiefungen (10) versehen sind, um ein Zentrieren mit anderen Platten, Stapelbehältern oder Regalteilen durchzuführen.

8. Flexible Trennwandanordnung nach einem oder mehreren der vorhergehenden Ansprüche, ***dadurch gekennzeichnet,* daß** an den Platten (2, 3) Bohrungen teilweise mit Ausformungen (11) eingearbeitet sind, in die Befestigungsmittel zur Befestigung an den Wänden, insbesondere dem Boden und der Decke, des Behälters einsetzbar sind.

9. Flexible Trennwandanordnung nach Anspruch 1, ***dadurch gekennzeichnet,* daß** die Befestigungsplatte/n (2) von der Stirnseite her mehrere im Abstand voneinander angeordnete Einschnitte oder Einkerbungen (14) aufweist/aufweisen und die an den Enden der Trennwände vorhandenen Schlaufen (8) auf die zwischen den Einschnitten oder Einkerbungen vorhandenen Vorsprünge (15) der Befestigungsplatte/n aufgesteckt sind.

10. Flexible Trennwandanordnung nach Anspruch 9, ***dadurch gekennzeichnet*, daß** die Einschnitte oder Einkerbungen (14) nach hinten verjüngt ausgebildet sind, derart, daß die Einschnitte oder Einkerbungen sich nach vorne vergrößern, wobei die Schlaufen der Trennwände entsprechend der Form der Vorsprünge mit abnehmendem Querschnitt ausgebildet sind.

11. Flexible Trennwandanordnung nach Anspruch 10, ***dadurch gekennzeichnet*, daß** an den vorderen Spitzen der Vorsprünge nach oben überstehende Erhebungen (16) vorgesehen sind, um ein Herausrutschen der Schlaufen (8) von den Vorsprüngen zu verhindern.

## Claims

1. Flexible partition arrangement for stacking or transport boxes, shelves or similar, the partitions being arranged on the inside of the box or shelf, ***characterised in that*** at least one of the panels (2 respectively 3) provided with the partitions (7) with alignment and fixing devices without side walls or frame can be set in respectively pushed into the container (1) on the ceiling or on the ceiling and on the floor and secured there.

2. Flexible partition arrangement according to Claim 1, ***characterised in that*** each of the partitions are connected with one another on the side opposite the panel in order to form drawers or pockets.

3. Flexible partition arrangement for stacking or transport boxes, shelves or similar, the individual, flexible partitions being arranged at random distances between the ceiling and the floor of the transport box, according to Claim 1, ***characterised in that*** at least two preferably square-shaped panels (2, 3) are provided which are secured to the floor and the ceiling of the transport box (1), and **in that** the flexible walls (7) are secured to the surfaces of the panels to form drawer divisions.

4. Flexible partition arrangement according to Claim 1 or 3, ***characterised in that*** the panels (2, 3) have slots (4) through which the flexible partitions (7) are placed and secured thereto, each panel being secured to the floor and to the ceiling inside the container.

5. Flexible partition arrangement according to Claim 1 or 3, ***characterised in that*** the ends of the flexible divisions are placed in the slots (4) through formation of loops (8), flat fixing rods (9) being inserted through the loops behind the panels.

6. Flexible partition arrangement according to Claims 1, 3 or 4, ***characterised in that*** the ends of the flexible drawer divisions (7) are connected with rigid angle plates, which are inserted through the slots (4) of the panels (2, 3, 2', 3') for securing to the walls.

7. Flexible partition arrangement according to one or several of the preceding claims, ***characterised in that*** four panels (2, 3, 2', 3') provided with the slots (4) are provided with elevations and/or recesses (10) in order to execute a centering with other panels, stacking boxes or shelf components.

8. Flexible partition arrangement according to one or several of the preceding claims, ***characterised in that*** boreholes partially with shapes (11) are set in the panels (2, 3), into which the fixing means for securing to the walls, in particular to the floor and to the ceiling, of the container can be placed.

9. Flexible partition arrangement according to Claim 1, ***characterised in that*** the fixing panel/s (2) has/have from the front side several indents or notches (14) arranged at a distance to one another and the loops (8) at the ends of the partitions are placed on the projections (15) of the fixing panel/s which projections are located between the indents or notches.

10. Flexible partition arrangement according to Claim 9, ***characterised in that*** the indents or notches (14) are formed so that they taper towards the rear such that the indents or notches expand towards the front, the loops of the partitions being formed with diminishing cross-section in accordance with the shape of the projections.

11. Flexible partition arrangement according to Claim 10, ***characterised in that*** elevations (16) projecting upward are provided at the front tips of the projections in order to prevent the loops (8) from slipping off the projections.

## Revendications

1. Ensemble de séparation flexible pour des conteneurs superposables et de transport, des rayonnages ou similaires, dans lequel les séparations sont disposées à l'intérieur du conteneur ou du rayonnage, **caractérisé en ce qu'**au moins un panneau (2 ou 3) muni des séparations (7) et comportant des dispositifs d'alignement et de fixation sans cloison ou bâti peut être inséré ou introduit par glissement dans le conteneur (1), sur le plafond ou sur le plafond et sur le fond, et peut y être fixé.

2. Ensemble de séparation flexible selon la revendication 1, **caractérisé en ce que** deux séparations sont respectivement assemblées l'une avec l'autre sur le côté opposé au panneau pour former des compartiments ou des poches.

3. Ensemble de séparation flexible pour des conteneurs superposables et de transport, des rayonnages ou similaires, dans lequel les séparations flexibles individuelles sont disposées à n'importe quelle distance entre le plafond et le fond du conteneur de transport, selon la revendication 1, **caractérisé en ce qu'**il est prévu au moins deux panneaux (2, 3) de préférence rectangulaires qui sont fixés sur le fond et sur le plafond du conteneur de transport (1) et **en ce que** les séparations flexibles (7) sont fixées sur les surfaces des panneaux comme séparations de compartiment.

4. Ensemble de séparation flexible selon la revendication 1 ou 3, **caractérisé en ce que** les panneaux (2, 3) présentent des fentes (4), dans lesquelles les séparations flexibles (7) sont introduites et fixées, chaque panneau étant fixé à l'intérieur du conteneur sur le fond et sur le plafond.

5. Ensemble de séparation flexible selon la revendication 1 ou 3, **caractérisé en ce que** les extrémités des séparations flexibles sont introduites dans la fente (4) par la formation de boucles (8), des barres de fixation (9) plates étant passées à travers les boucles derrière les panneaux.

6. Ensemble de séparation flexible selon la revendication 1, 3 ou 4, **caractérisé en ce que** les extrémités des séparations flexibles (7) de compartiment sont assemblées avec des équerres rigides qui sont introduites à travers la fente (4) des panneaux (2, 3, 2', 3') pour la fixation contre les parois.

7. Ensemble de séparation flexible selon une ou plusieurs des revendications précédentes, **caractérisé en ce que** quatre panneaux (2, 3, 2', 3') présentant des fentes (4) sont munis de zones surélevées et/ou de creux (10) pour effectuer un centrage avec d'autres panneaux, conteneurs superposables ou éléments de rayonnage.

8. Ensemble de séparation flexible selon une ou plusieurs des revendications précédentes, **caractérisé en ce que**, sur les panneaux (2, 3) sont prévus des alésages en partie avec des creux (11), dans lesquels des moyens de fixation peuvent être insérés pour la fixation contre les parois, en particulier, contre le fond et le plafond du conteneur.

9. Ensemble de séparation flexible selon la revendication 1, **caractérisé en ce que** le/les panneau(x) de fixation (2) présente(nt), à partir de la face avant, plusieurs encoches ou entailles (14) disposées à distance l'une de l'autre et **en ce que** les boucles (8) présentes aux extrémités des séparations sont placées sur les éléments en saillie (15) disposés entre les entailles ou encoches et faisant partie du/des panneau(x) de fixation.

10. Ensemble de séparation flexible selon la revendication 9, **caractérisé en ce que** les entailles ou encoches (14) se rétrécissent vers l'arrière de telle sorte que les entailles ou encoches s'agrandissent vers l'avant, les boucles des séparations se réduisant en section transversale en fonction de la configuration des éléments en saillie.

11. Ensemble de séparation flexible selon la revendication 10, **caractérisé en ce que**, sur les pointes avant des éléments en saillie, il est prévu des zones surélevées (16) dépassant vers le haut dans le but d'empêcher que les boucles (8) ne glissent des éléments en saillie.
